# EUROPÄISCHE PATENTSCHRIFT

(11) **EP 3 910 118 B1**
(45) Veröffentlichungstag und Bekanntmachung des Hinweises auf die Patenterteilung: **13.11.2024**
(21) Anmeldenummer: 20174356.4
(22) Anmeldetag: 13.05.2020
(51) Int. Cl.: E03C 1/23, E03C 1/232

(54) **ABLAUFANORDNUNG**
DRAIN ASSEMBLY
AGENCEMENT DE VIDANGE

(43) Veröffentlichungstag der Anmeldung: 17.11.2021
(73) Patentinhaber: Geberit International AG, 8645 Jona (CH)
(72) Erfinder: OBERHOLZER, Marco, 8733 Eschenbach (CH); CULATTI, Roman, 6416 Steinerberg SZ (CH)
(74) Vertreter: Frischknecht, Harry Ralph

(56) Entgegenhaltungen:
- EP-A1- 2 845 957
- WO-A1-2019/145051
- FR-A5- 2 164 018
- SE-A1- 1 850 878

## Beschreibung

### TECHNISCHES GEBIET

Die vorliegende Erfindung betrifft eine Ablaufanordnung für einen Waschtisch nach Anspruch 1.

### STAND DER TECHNIK

Ablaufanordnungen für Waschtische sind aus dem Stand der Technik bekannt. Beispielsweise offenbart die EP 2 119 837 eine Ablaufanordnung mit einem Abflussventil und sich daran anschliessenden Abflussrohr. Durch die mehrfache Umlenkung des Abflussrohrs ergeht der Nachteil, dass die hydraulische Abflussleistung ungenügend sein könnte. Die Druckschriften EP 2 845 957 und die FR 2 164 018 offenbaren weitere Ablaufanordnungen. Aus der WO2019145051 A1 ist eine Ablaufanordnung mit einer Überlaufeinheit entsprechend dem Oberbegriff von Anspruch 1 bekannt. Der Ablauf verläuft vertikal nach unten. Die Anordnung benötigt damit einen größeren Einbauraum und ist in der Anwendung beschränkt.

Aus dem Stand der Technik ergeben sich verschiedene Anforderungen an Ablaufanordnungen. Beispielsweise ist die hydraulische Abflussleistung ein zentrales Element einer Ablaufanordnung. Dies insbesondere im normalen Gebrauch, aber auch bei einer Notüberlauffunktion. Eine weitere Anforderung ist die Kompaktheit einer Ablaufanordnung, so dass diese nur einen kleinen Einbauraum einnimmt. Typischerweise gibt es einen Zielkonflikt zwischen der geforderten Kompaktheit und der hydraulischen Abflussleistung, welche meist grössere Einbauräume bedingt.

### DARSTELLUNG DER ERFINDUNG

Ausgehend von diesem Stand der Technik liegt der Erfindung eine Aufgabe zugrunde, eine Ablaufanordnung anzugeben, welche die Nachteile des Standes der Technik überwindet. Insbesondere ist es eine Aufgabe der vorliegenden Erfindung, eine Ablaufanordnung anzugeben, welche, insbesondere unter Massgabe einer guten hydraulischen Abflussleistung, möglichst kompakt ausgebildet ist.

Diese Aufgabe löst eine Ablaufanordnung gemäss Anspruch 1. Demgemäss umfasst eine Ablaufanordnung zum Anschluss an einen Sanitärartikel ein Ablaufventilgehäuse mit einem ersten Kanalabschnitt mit einer Einlauföffnung, einem zweiten Kanalabschnitt mit einer Auslauföffnung und einem zwischen der Einlauföffnung und der Auslauföffnung liegenden Ventilsitz, einen vom Ventilsitz von einer Verschlussstellung in eine Offenstellung bewegbaren Ventilkörper, eine Betätigungseinheit, mit welcher der Ventilkörper bewegbar ist, und ein Abflussrohr, in welches der zweite Kanalabschnitt mit seiner Auslauföffnung mündet. Mittig durch den ersten Kanalabschnitt verläuft eine erste Mittelachse und mittig durch das Abflussrohr verläuft eine Abflussrohrmittelachse. In einer Variante schneidet die Abflussrohrmittelachse die erste Mittelachse. In einer anderen Variante steht die Abflussrohrmittelachse in einem Abstand zur ersten Mittelachse, wobei der Abstand maximal dem halben Durchmesser der Auslauföffnung entspricht. Weiter weist die Betätigungseinheit einen auf den Ventilkörper wirkenden Betätigungshebel und ein Aktuatorelement zur Betätigung des Betätigungshebels auf, wobei sich das Aktuatorelement mindestens abschnittsweise seitlich neben dem Abflussrohr erstreckt.

Durch die seitliche Anordnung des Aktuatorelements ergeht der Vorteil, dass eine kompakte Struktur bereitgestellt werden kann. Das heisst, dass die Höhe der Ablaufanordnung minimiert werden kann, was den benötigten Raumbedarf unterhalb des Sanitärartikels verkleinert.

Durch die seitliche Anordnung ergeht der weitere Vorteil, dass das durch das Ablaufventilgehäuse abfliessende Wasser nur zwischen dem ersten Kanalabschnitt und dem zweiten Kanalabschnitt umgelenkt wird und dann bei der einen Variante direkt in das Abflussrohr fliesst bzw. bei der anderen Variante nur eine geringe Umlenkung aufgrund des Versatzes der ersten Mittelachse zur Abflussrohrmittelachse erfährt. Der strömungstechnische Verlust, der durch 90°-Krümmer, wie aus dem Stand der Technik bekannt, entsteht, kann somit vermieden werden.

Unter der Ausdrucksweise "seitlich neben dem Abflussrohr" wird verstanden, dass das Aktuatorelement in Einbaulage neben dem Abflussrohr liegt und sich neben dem Abflussrohr erstreckt.

In Einbaulage gesehen verläuft die erste Mittelachse des ersten Kanalabschnitts im Wesentlichen in der Vertikalen bzw. in der Lotrichtung.

Der zweite Kanalabschnitt weist eine sich mittig durch den zweiten Kanalabschnitt erstreckende zweite Mittelachse auf. Die erste Mittelachse steht in einem Winkel mindestens 90° zur zweiten Mittelachse bzw. zur Abflussrohrmittelachse. Besonders bevorzugt sind Winkel zwischen 90° und 95°. In Einbaulage verläuft die zweite Mittelachse bzw. die Abflussrohrmittelachse somit in der Horizontalen oder mit leichtem Gefälle zur Horizontalen.

Vorzugsweise ist die Abflussrohrmittelachse im Wesentlichen parallel, insbesondere kollinear zur zweiten Mittelachse orientiert.

Vorzugsweise liegt der Ventilsitz im ersten Kanalabschnitt. Der Ventilsitz erstreckt sich um die erste Mittelachse herum.

Vorzugsweise ist das Aktuatorelement in einer am Ablaufventilgehäuse aussenseitig liegenden Lagerstelle gelagert, wobei die Lagerstelle eine Lageröffnung für die Durchführung des Aktuatorelements aufweist. Die Lagerung ist dabei derart, dass das Aktuatorelement relativ zur feststehenden Lagerung bewegbar ist.

Die Lagerstelle ist vorzugsweise integral am Ablaufventilgehäuse angeformt. Die Lagerstelle kann aber auch an einem separaten Element angeordnet sein, welches mit dem Ablaufventilgehäuse verbunden werden kann.

Die Lagerstelle liegt seitlich am Ablaufventilgehäuse.

Vorzugsweise liegt die Lagerstelle bzw. die Lageröffnung in Einbaulage auf einer Höhenlage mittig zum Abflussrohr.

Vorzugsweise liegt das Aktuatorelement in einem Abstand seitlich beabstandet zur Mantelfläche des Abflussrohrs, wobei der Abstand weniger als der Aussendurchmesser des Abflussrohrs beträgt oder wobei der Abstand weniger als der halbe Aussendurchmesser des Abflussrohrs beträgt.

Durch den geringen Abstand zum Abflussrohr ergeht der Vorteil, dass der benötigte Bauraum der Ablaufventilanordnung bezüglich ihrer Breite minimiert werden kann.

Vorzugsweise weist der Betätigungshebel eine Hebelachse auf, wobei der Betätigungshebel um die Hebelachse verschwenkbar ist und wobei die Hebelachse rechtwinklig zur ersten Mittelachse und zur zweiten Mittelachse verläuft.

Besonders bevorzugt liegt die Hebelachse in Einbaulage gesehen unterhalb der Abflussrohrmittelachse.

Vorzugsweise ist die Hebelachse in einer Lagerstelle in einer Seitenwand des Abflussgehäuses gelagert, wobei die Hebelachse aus dem Abflussgehäuse hinausragt und wobei die Hebelachse, insbesondere endseitig, einen Hebelansatz mit einer Anlenkstelle aufweist, auf welche das Aktautorelement einwirkt.

Vorzugsweise weist der Betätigungshebel einen Hebelarm auf, welcher auf den Ventilkörper wirkt. Der Hebelarm ragt von der Hebelachse weg und befindet sich im ersten und/oder im zweiten Kanalabschnitt.

Die Lage des Aktuatorelements kann über einen Bauraum spezifiziert werden. Vorzugsweise liegt das Aktuatorelement im Bauraum, wobei der Bauraum sich seitlich zum Abflussrohr erstreckt.

Die Ausdrucksweise "Bauraum" ist als Raumbereich zu verstehen, in welchem das Aktuatorelement angeordnet ist.

Vorzugsweise liegt der Hebelansatz in einem Bauraum, welcher Bauraum sich seitlich zum Abflussrohr erstreckt.

Vorzugsweise wird der Bauraum seitlich durch die Aussenseite des Abflussrohrs und durch eine Vertikalebene begrenzt. Die Vertikalebene verläuft in Einbaulage in der Vertikalen und steht in einem Abstand von maximal dem Aussendurchmesser des Abflussrohrs oder von maximal dem halben Aussendurchmesser des Abflussrohrs beabstandet zur Mantelfläche des Abflussrohrs. Die Vertikalebene verläuft parallel zur ersten Mittelachse und parallel zur zweiten Mittelachse bzw. der Abflussrohrmittelachse. In einer besonders bevorzugten Ausführungsform beträgt der Abstand 10 bis 20 Millimeter.

Nach unten hin kann der Bauraum vorzugsweise durch eine untere Ebene begrenzt sein. Die untere Ebene erstreckt sich rechtwinklig zur Vertikalebene und durch eine untere Mantellinie, die die Schnittlinie einer durch die Abflussrohrmittachse sich erstreckende und in der Vertikalen verlaufende Mittelebene mit der Rohraussenseite bildet.

Nach oben hin kann der Bauraum durch eine obere Ebene begrenzt sein. Die obere Ebene erstreckt sich rechtwinklig zur Vertikalebene und durch eine obere Mantellinie, die die Schnittlinie einer durch die Abflussrohrmittachse sich erstreckende Mittelebene mit der Rohraussenseite bildet.

Vorzugsweise ist das Aktuatorelement eine Betätigungsstange oder ein Seil.

Vorzugsweise erstreckt sich das Abflussrohr entlang einer Geraden ohne Krümmung. Vorzugsweise schliesst sich dem Abflussrohr gegenüber des zweiten Kanalabschnitts ein Siphonelement an.

Vorzugsweise weist das Abflussrohr eine Länge von grösser als 300 Millimeter auf.

Die Ablaufanordnung umfasst weiterhin eine Überlaufeinheit, wobei die Überlaufeinheit ein erstes Verbindungsrohr, ein Überlaufrohr und ein zweites Verbindungsrohr aufweist. Das erste Verbindungsrohr wird aus einer oberen Mündungsöffnung von oberhalb des Ventilsitzes aus dem ersten Kanalabschnitt geführt. Weiter mündet das erste Verbindungsrohr in das Überlaufrohr, welches sich in Einbaulage im Wesentlichen entgegen der Lotrichtung nach oben erstreckt. Das Überlaufrohr mündet sodann unterhalb des ersten Verbindungsrohrs in das zweite Verbindungsrohr, welches unterhalb des Ventilsitzes über eine untere Mündungsöffnung in den ersten Kanalabschnitt und/oder den zweiten Kanalabschnitt mündet.

Sowohl die Auslauföffnung als auch die Mündungsöffnungen sind seitlich zum Abflussventilgehäuse am Abflussgehäuse angeordnet, derart, dass das Abflussrohr und die Verbindungsrohre in Einbaulage gesehen im Wesentlichen nebeneinander verlaufen.

Durch die seitliche Anordnung der Mündungsöffnungen am Abflussventilgehäuse und die seitliche Anordnung der Auslauföffnung am Abflussventilgehäuse mit der damit einhergehenden Anordnung des Abflussrohrs ergeht der Vorteil, dass die benötigte Bauhöhe der Ablaufanordnung minimiert werden kann. Insbesondere kann der Bauraum vom Sanitärartikel nach unten hin minimiert werden, wodurch der Raum unterhalb des Sanitärartikels und der Ablaufanordnung durch einen Unterschrank oder eine andere Struktur besser genutzt werden kann.

Unter der Ausdrucksweise "seitlich zum Abflussventilgehäuse" wird verstanden, dass die Mündungsöffnungen und die Auslauföffnung in einer Seitenwand des Abflussventilgehäuses liegen.

Vorzugsweise werden die Mündungsöffnungen durch jeweils einen Mündungskanalabschnitt bereitgestellt, welcher Mündungskanalabschnitt sich in einem Winkel, insbesondere in einem Winkel von 45° bis 135°, besonders bevorzugt in einem Winkel von 90°, winklig geneigt zur Abflussrohrmittelachse erstreckt.

Mit anderen Worten erstrecken sich die Mündungskanalabschnitte jeweils entlang einer Mündungsmittelachse. Die Mündungsmittelachsen verlaufen winklig geneigt, insbesondere in einem Winkel von 45° bis 135°, besonders bevorzugt in einem Winkel von 90°, zur Rohrmittelachse.

Vorzugsweise sind die Mündungsöffnungen stirnseitig durch Seitenkanten begrenzt. Die Seitenkanten der Mündungsöffnungen liegen in einer gemeinsamen Ebene, welche parallel oder in einem Winkel von maximal 45° zu einer durch die erste Mittelachse und die Rohrmittelachse sich erstreckende Mittelebene liegt.

Vorzugsweise verlaufen die beiden Verbindungsrohre seitlich neben dem und beabstandet zum Abflussrohr, wobei die Verbindungsrohrmittelachsen in Einbaulage von oben gesehen parallel zur Abflussrohrmittelachse verlaufen.

Von der Seite her gesehen, können die Verbindungsrohrmittelachsen parallel oder winklig geneigt zur Abflussrohrmittelachse verlaufen.

Vorzugsweise ragen die Verbindungsrohre jeweils mit einem Rohrabschnitt in die Mündungsöffnungen ein.

Vorzugsweise ist zwischen dem Rohrabschnitt und der Mündungsöffnung eine Dichtung angeordnet.

Vorzugsweise weist die Dichtung einen Abschnitt auf, welcher in der Mündungsöffnung frei liegt, wobei der Abschnitt als winklige Fläche ausgebildet ist. Hierdurch kann eine strömungsoptimierte Kontur geschaffen werden.

Vorzugsweise ist zwischen der Mündungsöffnung und dem jeweiligen Verbindungsrohr ein Umlenkabschnitt vorhanden, wobei der Umlenkabschnitt Teil der Mündungsöffnung und/oder Teil des Verbindungsrohrs ist. Mit dem Umlenkabschnitt wird eine Umlenkung erreicht, so dass sich die beiden Verbindungsrohre seitlich neben dem Abflussrohr erstrecken können.

Vorzugsweise liegen die Verbindungsrohrmittelachsen in Einbaulage bezüglich einer Horizontalebene winklig geneigt, wobei die Verbindungsrohre zu den Mündungsöffnungen hin abfallend liegen. Hierdurch ergeht der Vorteil, dass beim Notüberlauf das untere Verbindungsrohr mit Gefälle ausgebildet ist, so dass ein guter Abfluss bereitgestellt werden kann.

Vorzugsweise weisen das zweite Verbindungsrohr und/oder die untere Mündungsöffnung vor dem Eintritt in den ersten Kanalabschnitt einen Absatz auf, welcher in Richtung der Schwerkraft nach unten hin orientiert ist. Mit diesem Absatz wird erreicht, dass das Verbindungsrohr in Einbaulage leicht höher liegen kann. Darüber hinaus wird beim Überströmen des Absatzes eine leicht höhere Fliessgeschwindigkeit erreicht, was für den Abfluss von grossem Vorteil ist.

Die beiden Verbindungsrohrmittelachsen verlaufen vorzugsweise parallel zueinander.

Vorzugsweise sind die beiden Verbindungsrohre einstückig miteinander ausgebildet.

Vorzugsweise lässt sich das Überlaufrohr mit den Verbindungsrohren über eine Steckverbindung verbinden. Die Steckverbindung kann weiter eine Dichtung aufweisen.

Die Überlaufeinheit liegt in einem Bauraum, welcher Bauraum sich seitlich zum Abflussrohr und nach oben hin erstreckt. Der Bauraum ist in Einbaulage nach unten hin durch eine untere Ebene begrenzt. Die untere Ebene erstreckt sich rechtwinklig zu einer durch die erste Mittelachse und die zweite Mittelachse aufgespannte Mittelebene. Weiter erstreckt sich die untere Ebene durch eine untere Mantellinie, welche die Schnittlinie einer durch die Abflussrohrmittelachse sich erstreckende und in der Vertikalen verlaufende Vertikalebene mit der Rohraussenseite bildet. Diese Anordnung hat den Vorteil, dass bezüglich der Bauhöhe unterhalb des Sanitärartikels eine kompakte Struktur geschaffen werden kann.

Die Ausdrucksweise "Bauraum" ist als Raumbereich zu verstehen, in welchem die Überlaufeinheit angeordnet ist.

Vorzugsweise liegt das Aktuatorelement auf der einen Seite des Abflussrohrs und die beiden Verbindungsrohre sowie das Überlaufrohr liegen auf der anderen Seite des Abflussrohrs.

Vorzugsweise liegen die Mündungsöffnungen bezüglich einer durch die erste Mittelachse und die zweite Mittelachse aufgespannte Mittelebene gegenüber dem Aktuatorelement.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer nicht erfindungsgemäßen Ablaufanordnung ohne Überlaufeinheit;
- Fig. 2: eine weitere perspektivische Ansicht der Ablaufanordnung nach Figur 1;
- Fig. 3: eine Seitenansicht der Ablaufanordnung nach Figur 1 in der Verschlussstellung;
- Fig. 4: eine Seitenansicht der Ablaufanordnung nach Figur 1 in der Offenstellung;
- Fig. 5: eine Frontansicht der Ablaufanordnung nach Figur 1;
- Fig. 6: eine Seitenansicht der Ablaufanordnung nach Figur 1 in der Verschlussstellung;
- Fig. 7: eine Seitenansicht der Ablaufanordnung nach Figur 1 in der Offenstellung;
- Fig. 8: eine Seitenansicht der ersten Ausführungsform mit einem anderen Betätigungselement;
- Fig. 9: eine perspektivische Ansicht einer erfindungsgemäßen Ablaufventilanordnung
- Fig. 10: eine Seitenansicht der Ablaufanordnung nach Figur 9 in der Verschlussstellung;
- Fig. 11: eine Seitenansicht der Ablaufanordnung nach Figur 9 in der Offenstellung;
- Fig. 12: eine Frontansicht der Ablaufanordnung nach Figur 9;
- Fig. 13: eine Seitenansicht der Ablaufanordnung nach Figur 9 in der Verschlussstellung;
- Fig. 14: eine Seitenansicht der Ablaufanordnung nach Figur 9 in der Offenstellung; und
- Fig. 15: eine Seitenansicht der erfindungsgemäßen Ablaufventilanordnung mit einem anderen Betätigungselement.

### BESCHREIBUNG BEVORZUGTER AUSFÜHRUNGSFORMEN

In den Figuren 1 bis 8 werden verschiedene Ansichten einer nicht erfindungsgemässen Ablaufanordnung gezeigt. Die Figuren 1 bis 7 zeigen eine erste Variante und die Figur 8 zeigt eine zweite Variante.

In den Figuren 9 bis 15 wird eine erfindungsgemäße Ablaufventilanordnung gezeigt. Die Figuren 9 bis 14 zeigen eine erste Variante und die Figur 15 zeigt eine zweite Variante der erfindungsgemäßen Ablaufanordnung.

In allen Figuren sind gleiche Teile mit gleichen Bezugszeichen versehen.

Eine Ablaufventilanordnung 1 dient dem Anschluss an einen Sanitärartikel 2. Der Sanitärartikel 2 ist vorzugsweise ein Waschbecken oder ein Spülbecken. Die Ablaufanordnung 1 umfasst ein Ablaufventilgehäuse 3 mit einem ersten Kanalabschnitt 4 mit einer Einlauföffnung 5, einem zweiten Kanalabschnitt 6 mit einer Auslauföffnung 7 und einem zwischen der Einlauföffnung 5 und der Auslauföffnung 7 liegenden Ventilsitz 8. Weiter umfasst die Ablaufventilanordnung 1 einen vom Ventilsitz 8 von einer Verschlussstellung in eine Offenstellung und zurück bewegbaren Ventilkörper 9. Der Ventilkörper 9 wird mit einer Betätigungseinheit 10 von der Verschlussstellung in die Offenstellung bewegt. Weiter umfasst die Ablaufventilanordnung 1 ein Abflussrohr 11, in welches der zweite Kanalabschnitt 6 mit seiner Auslauföffnung 7 mündet. Über das Abflussrohr 11 kann Wasser aus dem zweiten Kanalabschnitt 6 weggeführt werden.

Mittig durch den ersten Kanalabschnitt 4 verläuft eine erste Mittelachse M4. In Einbaulage steht die erste Mittelachse M4 im Wesentlichen in der Vertikalen, das heisst, in Lotrichtung. Mittig durch das Abflussrohr 11 verläuft eine Abflussrohrmittelachse M11. In Einbaulage verläuft die Abflussrohrmittelachse M11 im Wesentlichen in der Horizontalen oder bezüglich der Horizontalen winklig geneigt nach unten, so dass Wasser durch das Abflussrohr vom Ablaufventilgehäuse 3 weg gefördert werden kann. Der zweite Kanalabschnitt 6 weist eine zweite Mittelachse M6 auf.

In den gezeigten Ablaufventilanordnungen schneidet die Abflussrohrmittelachse M11 die erste Mittelachse M4. Das heisst, die Mittelachse M11 und die Mittelachse M4 liegen in einer gemeinsamen Ebene, welche als Mittelebene ME bezeichnet werden kann. Die Abflussrohrmittelachse M11 kann aber auch in einem Abstand zur ersten Mittelachse M4 stehen, wobei dieser Abstand maximal dem halben Durchmesser der Auslauföffnung 7 entspricht.

Weiter weist die Betätigungseinheit 10 einen auf den Ventilkörper 9 wirkenden Betätigungshebel 12 und Aktuatorelement 13 zur Betätigung des Betätigungshebels 12 auf. Der Betätigungshebel 12 ragt in der gezeigten Ausführungsform durch eine Seitenwand 19 von ausserhalb des Ablaufventilgehäuses 3 in das Innere des Ablaufventilgehäuses 3 ein. Das Aktuatorelement 13 ist aussenseitig zum Abflussrohr 11 angeordnet und erstreckt sich mindestens abschnittsweise seitlich neben dem Abflussrohr 11. Das Aktuatorelement ist den Varianten der Figuren 1 bis 7 und 9 bis 14 als Betätigungsstange und in den Varianten der Figuren 8 und 15 als Seilzug ausgebildet.

Die Ausdrucksweise seitlich neben dem Abflussrohr 11 ist so zu verstehen, dass das Aktuatorelement 13 in Einbaulage auf dem besagten Abschnitt neben dem Abflussrohr 11 liegt und nicht unterhalb oder oberhalb vom Rohr. Diese Lage wird anhand eines Bauraums weiter unten noch genauer spezifiziert.

Diese Anordnung weist, wie von den Figuren gezeigt wird, den Vorteil auf, dass eine kompakte Ablaufanordnung 1 bereitgestellt werden kann. Dies insbesondere unter der Massgabe einer bezüglich Strömungsverlusten vorteilhaften Rohrführung. In der gezeigten Ausführungsform weist die Ablaufanordnung 1 nur eine einzige Umlenkung auf, nämlich im Übergang vom ersten Kanalabschnitt 4 zum zweiten Kanalabschnitt 6. Anschliessend erstreckt sich vom zweiten Kanalabschnitt 6 direkt das Abflussrohr 11, welches hier gerade ausgebildet ist. Dies hat den Vorteil, dass die Strömungsverluste beim Abfliessen des Wassers gering sind. Weiter ergeht durch die Anordnung des Aktuatorelements 13 neben dem Abflussrohr der Vorteil, dass die Ablaufventilanordnung nach unten hin mit einer geringen Bauhöhe ausgebildet ist.

Das Akturatorelement 13 verläuft im besagten seitlich zum Abflussrohr 11 verlaufenden Abschnitt in einem Abstand A seitlich zum Abflussrohr 11.

Der Abstand A ist möglichst klein gewählt. Insbesondere beträgt der Abstand A weniger als der Aussendurchmesser D oder weniger als der halbe Aussendurchmesser D des Abflussrohrs 11.

In allen Ausführungsformen ist das Aktuatorelement 13 in einer am Ablaufventilgehäuse aussenseitig liegenden Lagerstelle 14 gelagert. Die Lagerstelle 14 liegt ebenfalls seitlich zum Ablaufventilgehäuse 3. Die Lagerstelle 14 weist dabei eine Lageröffnung 15 für die Durchführung des Aktuatorelementes 13 auf. Wenn das Aktuatorelement 13 eine Betätigungsstange ist, so ist die Lagerstelle 14 mit der Lageröffnung 15 derart ausgebildet, dass eine Verschwenkung der Stange um eine Schwenkachse S möglich ist. Sofern das Aktuatorelement ein Seilzug ist, dient die Lageröffnung der Durchführung des Seils. Bei einer bevorzugten Ausführungsform der Ablaufventilanordnung können, wie in den Figuren gezeigt, zwei Lageröffnungen angeordnet sein, so dass entweder die Betätigungsstange oder der Seilzug durch die Lageröffnung geführt werden kann.

Die Lagerstelle 14 bzw. die Lageröffnung 15 liegen in Einbaulage auf einer Höhenlage, welche im Wesentlichen mittig zum Abflussrohr 11 liegt. Das heisst, die Lagerstelle 14 bzw. die Lageröffnung 15 liegen in Einbaulage im Wesentlichen auf Höhe der Mittelachse M6 des zweiten Kanalabschnittes.

Anhand der Figuren 5 und 12 wird nun der Bauraum B, in welchem das Aktuatorelement 13 und die ausserhalb des Ablaufventilgehäuses 3 liegende Teile des Betätigungshebels liegen, genauer erläutert.

Seitlich ist der Bauraum B durch eine Vertikalebene VE begrenzt. Die Vertikalebene VE verläuft in Einbaulage in der Vertikalen und erstreckt sich parallel zur Abflussrohrmittelachse M11 sowie zur ersten Mittelachse M4 und zur zweiten Mittelachse M6. Die Vertikalebene VE steht in einem Abstand A zur Aussenseite des Abflussrohrs 11. Der Abstand A ist möglichst klein gewählt und entspricht bevorzugt maximal dem Aussendurchmesser D des Abflussrohrs 11, insbesondere maximal dem halben Aussendurchmesser D des Abflussrohrs 11.

Nach unten hin ist der Bauraum B durch eine untere Ebene UE begrenzt. Die untere Ebene UE erstreckt sich rechtwinklig zur Vertikalebene VE. Weiter erstreckt sich die untere Ebene UE durch eine untere Mantellinie UM. Die untere Mantellinie UM ist die untere Schnittlinie der Mantelfläche des Abflussrohres 11 mit einer durch die Abflussrohrmittelachse M11 und in der Vertikalen verlaufende Mittelebene ME. Die Mittelebene ME verläuft parallel zur Vertikalebene VE.

in der Variante, bei welcher sich die Abflussrohrmittelachse M11 mit der ersten Mittelachse M4 schneidet, erstreckt sich die Mittelebene ME auch durch die erste Mittelachse M4 und durch die zweite Mittelachse M6. Mit anderen Worten gesagt wird die Mittelebene ME durch die Abflussrohrmittelachse M11, die erste Mittelachse M4 und die zweite Mittelachse M6 aufgespannt. In der Variante, bei welcher die Abflussrohrmittelachse M11 in einem Abstand zur ersten Mittelachse M4 steht, verläuft die Mittelebene beabstandet und parallel zur ersten Mittelachse M4.

Nach oben hin ist der Bauraum B durch eine obere Ebene OE begrenzt. Die obere Ebene OE erstreckt sich rechtwinklig zur Vertikalebene VE. Weiter erstreckt sich die obere Ebene OE durch eine obere Mantellinie OM. Die obere Mantellinie OM ist die obere Schnittlinie der ober definierten Mittelebene ME mit der Mantelfläche des Abflussrohrs 11.

Der Bauraum B verläuft, wie in den Figuren 5 und 12 gezeigt, seitlich neben dem Abflussrohr 11, wobei der Bauraum B räumlich eng am Abflussrohr 11 anliegt.

Die ausserhalb vom Ablaufventilgehäuse 3 liegenden Elemente der Betätigungseinheit 10 liegen, wie beschrieben, im Bauraum B. Je nach Ausbildung des Aktuatorelements 13 wird die obere Ebene OE durch das Aktuatorelement 13 durchdrungen. Bei der Ausführung des Aktuatorelements 13 als Betätigungsstange, erstreckt sich die Betätigungsstange wie in den Figuren 1 bis 7 und 8 bis 14 gezeigt im Wesentlichen über die ganze Länge des Abflussrohrs 13 im besagten Bauraum B bzw. unterhalb der oberen Ebene OE. Im Endbereich des Abflussrohrs 13 gegenüber dem Ablaufventilgehäuse 3 durchdringt das Aktuatorelement 13 den Bauraum B. Bei der Ausführung des Aktuatorelements 13 als Seilzug kann der Seilzug bereits früher die obere Ebene OE durchdringen. Bei beiden Varianten liegt das Aktuatorelement 13 aber so, dass die untere Ebene UE und die Vertikalebene VE nicht durchdrungen werden.

Von den Schnittdarstellungen der Figuren 6 und 7 sowie13 und 14 kann gut erkannt werden, dass der Betätigungshebel 12 einen Hebelarm 22 aufweist, welcher auf den Ventilkörper 9 wirkt. Der Betätigungshebel 12 wird durch das Aktautorelement 13 um die Hebelachse 17 verschwenkt und hebt dabei den Ventilkörper 9 von der Verschlussstellung wie in den Figuren 6 und 13 gezeigt in die Offenstellung wie in den Figuren 7 und 14 gezeigt.

Die Hebelachse 17 ist in einer Lagerstelle 18 in einer Seitenwand 19 des Abflussgehäuses 1 gelagert, wobei die Hebelachse 17 aus dem Abflussgehäuse 3 hinausragt und wobei die Hebelachse 17, insbesondere endseitig, einen Hebelansatz 20 mit einer Anlenkstelle 21 aufweist, auf welche das Aktautorelement 13 einwirkt. Hebelansatz 20 und Anlenkstelle 21 befinden sich ebenfalls im besagten Bauraum B.

Die Ablaufanordnung der Figuren 1 bis 8 weist im ersten Kanalabschnitt seitliche Überlauföffnungen 32 auf, über welche Überlaufwasser abfliessen kann.

Wie in den Figuren 9-15 gezeigt, weist die erfindungsgemäße Ablaufanordnung 1 eine Überlaufeinheit 23 auf.

Mit der Überlaufeinheit 23 wird ein Notüberlauf geschaffen, wenn der Ventilkörper 9 in der Verschlussstellung ist. Die Überlaufeinheit 23 weist ein erstes Verbindungsrohr 24, ein Überlaufrohr 25 und ein zweites Verbindungsrohr 26 auf. Das erste Verbindungsrohr 24 wird aus einer oberen Mündungsöffnung 27 von oberhalb des Ventilsitzes 8 aus dem ersten Kanalabschnitt 4 geführt. Die Mündungsöffnung 27 bildet einen Durchbruch durch die Seitenwand 19 des Ablaufventilgehäuses 3. Das erste Verbindungsrohr 24 mündet in das Überlaufrohr 25, welches sich in Einbaulage im Wesentlichen entgegen der Lotrichtung nach oben erstreckt. Im Inneren des Überlaufrohrs 25 ist eine Überlaufkante angeordnet. Das Überlaufrohr 25 mündet sodann unterhalb des ersten Verbindungsrohrs 24 in das zweite Verbindungsrohr 26. Das zweite Verbindungsrohr 26 mündet unterhalb des Ventilsitzes 8 über eine untere Mündungsöffnung 28 in den ersten Kanalabschnitt 4. Die untere Mündungsöffnung 28 bildet ebenfalls einen Durchbruch durch die Seitenwand 19.

Die Mündungsöffnungen 27, 28 münden seitlich zum Abflussventilgehäuse 3 in das Abflussventilgehäuse 3. Gleichwohl mündet das Abflussrohr 11 seitlich zum Abflussventilgehäuse 3 in das Abflussventilgehäuse 3 ein. Durch dieses seitliche Einmünden ergeht der Vorteil, dass die Ablaufanordnung nach unten hin sehr kompakt ausgebildet werden kann.

Die Mündungsöffnungen 27, 28 werden in der gezeigten Ausführungsform durch jeweils einen Mündungskanalabschnitt 29, 30 bereitgestellt. Die Mündungskanalabschnitte 29, 30 erstrecken sich, wie in der Figur 9 gut ersichtlich, seitlich vom Abflussventilgehäuse 3 weg. Die Mündungskanalabschnitt 29, 30 stehen in einem Winkel winklig geneigt zur Abflussrohrmittelase M11. Der Winkel ist in der gezeigten Ausführungsform ein rechter Winkel. Andere Winkel im Bereich von 45° bis 135° sind ebenfalls denkbar.

Stirnseitig sind die Mündungsöffnungen 27, 28 durch Seitenkanten 37 begrenzt. Die Seitenkanten 37 liegen in einer Ebene, die parallel oder in einem Winkel von maximal 45° zu einer durch die erste Mittelachse M4 und die Rohrmittelachse M11 sich erstreckende Mittelebene ME liegt.

Wie aus den Figuren 9- 15 ersichtlich verlaufen die beiden Verbindungsrohre 24, 26 seitlich neben dem Abflussrohr 11, wobei die Verbindungsrohrmittelachsen M24, M26 in Einbaulage von oben gesehen parallel zur Abflussrohrmittelachse M11 verlaufen. In den Figuren 2 und 3 wird die Orientierung der beiden Verbindungsrohre 24, 26 gezeigt. Die Verbindungsrohrmittelachsen M24, M26 liegen in Einbaulage bezüglich einer Horizontalebene HE winklig geneigt, wobei die Verbindungsrohre 24, 26 zu den Mündungsöffnungen 27, 28 hin abfallend liegen. Mit anderen Worten liegen die Verbindungsrohrmittelachsen M24, M26 winklig geneigt zur Abflussrohrmittelachse M11.

Weiter ist zwischen den Mündungsöffnungen 27, 28 und dem jeweiligen Verbindungsrohr 24, 26 ein Umlenkabschnitt 33 vorhanden. Der Umlenkabschnitt 33 ist in der gezeigten Ausführungsform Teil des Verbindungsrohrs 24, 26.

Die Verbindungsrohre 24, 26 ragen jeweils mit einem Rohrabschnitt 31 in die Mündungsöffnungen 27, 28 ein. Zwischen den Rohrabschnitten 31 und den Mündungsöffnungen 27, 28 ist jeweils eine Dichtung angeordnet.

Das Überlaufrohr 25 ragt jeweils mit einem Rohrabschnitt in die Verbindungsrohre 24, 26 ein.

Das erste Verbindungsrohr 24 und das zweite Verbindungsrohr 26 sind vorzugsweise als einstückige Struktur ausgebildet.

Auf der dem Aktuatorelement 13 gegenüberliegenden Seite, sprich auf der anderen Seite des Abflussrohrs, erstreckt sich die Überlaufeinheit 23.

Die seitliche Anordnung von der Überlaufeinheit 23 und des Aktuatorelements 13 jeweils neben dem Abflussrohr weist, wie von den Figuren gezeigt wird, den Vorteil auf, dass eine kompakte Ablaufanordnung 1 bereitgestellt werden kann. Dies insbesondere unter der Massgabe einer bezüglich Strömungsverlusten vorteilhaften Rohrführung. In der gezeigten Ausführungsform weist die Ablaufanordnung 1 nur eine einzige Umlenkung auf, nämlich im Übergang vom ersten Kanalabschnitt 4 zum zweiten Kanalabschnitt 6. Anschliessend erstreckt sich vom zweiten Kanalabschnitt 6 direkt das Abflussrohr 11, welches hier gerade ausgebildet ist. Dies hat den Vorteil, dass die Strömungsverluste beim Abfliessen des Wassers gering sind. Weiter ergeht durch die Anordnung der Überlaufeinheit 23 und des Aktuatorelements 13 neben dem Abflussrohr der Vorteil, dass die Ablaufventilanordnung nach unten hin mit einer geringen Bauhöhe ausgebildet ist.

Der Bauraum C, in welchem die Überlaufeinheit 23 liegt, erstreckt sich seitlich zum Abflussrohr 11 nach oben hin. Der Bauraum C ist in Einbaulage nach unten hin durch eine untere Ebene UE begrenzt. Die untere Ebene UE erstreckt sich rechtwinklig zu einer durch die erste Mittelachse M4 und die zweite Mittelachse M6 oder die Rohrmittelachse M11 aufgespannte Mittelebene ME und durch eine untere Mantellinie UM, welche die Schnittlinie einer durch die Abflussrohrmittachse M11 sich erstreckende und in der Vertikalen verlaufende Vertikalebene VE mit der Rohraussenseite bildet.

### BEZUGSZEICHENLISTE

| | | | |
|---|---|---|---|
| 1 | Ablaufventilanordnung | 29 | Mündungskanalabschnitt |
| 2 | Sanitärartikel | 30 | Mündungskanalabschnitt |
| 3 | Ablaufventilgehäuse | 31 | Rohrabschnitt |
| 4 | erster Kanalabschnitt | 32 | seitliche Überlauföffnungen |
| 5 | Einlauföffnung | 33 | Umlenkabschnitt |
| 6 | zweiter Kanalabschnitt | | |
| 7 | Auslauföffnung | A | Abstand |
| 8 | Ventilsitz | B | Bauraum |
| 9 | Ventilkörper | | |
| 10 | Betätigungseinheit | M4 | Mittelachse erster |
| 11 | Abflussrohr | | Kanalabschnitt |
| 12 | Betätigungshebel | M6 | Mittelachse zweiter |
| 13 | Aktuatorelement | | Kanalabschnitt |
| 14 | Lagerstelle | | |
| 15 | Lageröffnung | M11 | Mittelachse Abflussrohr |
| 16 | Mantelfläche | VE | Vertikalebene |
| 17 | Hebelachse | ME | Mittelebene |
| 18 | Lagerstelle | OE | obere Ebene |
| 19 | Seitenwand | UE | untere Ebene |
| 20 | Hebelansatz | OM | obere Mantellinie |
| 21 | Anlenkstelle | UM | untere Mantellinie |
| 22 | Hebelarm | | |
| 23 | Überlaufeinheit | S | Schwenkachse |
| 24 | erstes Verbindungsrohr | | |
| 25 | Überlaufrohr | | |
| 26 | zweites Verbindungrohr | | |
| 27 | obere Mündungsstelle | | |
| 28 | untere Mündungsstelle | | |

## Patentansprüche

1. Ablaufanordnung (1) zum Anschluss an einen Sanitärartikel (2) umfassend
ein Ablaufventilgehäuse (3) mit einem ersten Kanalabschnitt (4) mit einer Einlauföffnung (5), einem zweiten Kanalabschnitt (6) mit einer Auslauföffnung (7) und einem zwischen der Einlauföffnung (5) und der Auslauföffnung (7) liegenden Ventilsitz (8),
einen vom Ventilsitz (8) von einer Verschlussstellung in eine Offenstellung bewegbaren Ventilkörper (9),
eine Betätigungseinheit (10), mit welche der Ventilkörper (9) bewegbar ist, und
ein Abflussrohr (11), in welches der zweite Kanalabschnitt (6) mit seiner Auslauföffnung (7) mündet,
wobei mittig durch den ersten Kanalabschnitt (4) eine erste Mittelachse (M4) verläuft und mittig durch das Abflussrohr (11) eine Abflussrohrmittelachse (M11) verläuft,
wobei die Betätigungseinheit (10) einen auf den Ventilkörper (9) wirkenden Betätigungshebel (12) und ein Aktuatorelement (13) zur Betätigung des Betätigungshebels (12) aufweist, wobei
die Ablaufanordnung (1) weiterhin eine Überlaufeinheit (23) umfasst, die ein erstes Verbindungsrohr (24), ein Überlaufrohr (25) und ein zweites Verbindungsrohr (26) aufweist,
wobei
das erste Verbindungsrohr (24) aus einer oberen Mündungsöffnung (27) von oberhalb des Ventilsitzes (8) aus dem ersten Kanalabschnitt (4) geführt wird und in das Überlaufrohr (25), welches sich in Einbaulage im Wesentlichen entgegen der Lotrichtung nach oben erstreckt, mündet und wobei das Überlaufrohr (25) unterhalb des ersten Verbindungsrohrs (24) in das zweite Verbindungsrohr (26) " mündet, welches unterhalb des Ventilsitzes (8) über eine untere Mündungsöffnung (28) in den ersten Kanalabschnitt (4) und/oder den zweiten Kanalabschnitt (6) mündet,
wobei die Mündungsöffnungen (27, 28) seitlich zum Ablaufventilgehäuse (3) am Ablaufventilgehäuse (3) angeordnet sind,
**dadurch gekennzeichnet,**
**dass** sich das Aktuatorlement (13) mindestens abschnittsweise seitlich neben dem Abflussrohr (11) erstreckt,
**dass** die Abflussrohrmittelachse (M11) die erste Mittelachse (M4) schneidet oder die Abflussrohrmittelachse (M 11) in einem Abstand zur ersten Mittelachse (M4) steht, wobei der Abstand maximal dem halben Durchmesser der Auslauföffnung entspricht, und
**dass** auch die Auslauföffnung (7) seitlich zum Ablaufventilgehäuse (3) am Ablaufventilgehäuse (3) angeordnet ist, derart, dass das Abflussrohr (11) und die Verbindungsrohre (24, 26) in Einbaulage gesehen im Wesentlichen nebeneinander verlaufen.

2. Ablaufanordnung (1) nach Anspruch 1, **dadurch gekennzeichnet, dass** das Aktuatorelement (13) in einer am Ablaufventilgehäuse (3) aussenseitig liegenden Lagerstelle (14) gelagert ist, wobei die Lagerstelle (14) eine Lageröffnung (15) für die Durchführung des Aktuatorelements (13) aufweist.

3. Ablaufanordnung (1) nach Anspruch 2, **dadurch gekennzeichnet, dass** die Lagerstelle (14) bzw. die Lageröffnung (15) in Einbaulage auf einer Höhenlage mittig zum Abflussrohr (11) liegt.

4. Ablaufanordnung (1) nach einem der vorhergehenden Ansprüche, **dadurch gekennzeichnet, dass** das Aktuatorelement (13) in einem Abstand (A) seitlich beabstandet zur Mantelfläche (16) des Abflussrohrs (11) liegt, wobei der Abstand (A) weniger als der Aussendurchmesser des Abflussrohrs (11), insbesondere weniger als der halbe Aussendurchmesser des Abflussrohrs (11), beträgt.

5. Ablaufanordnung (1) nach einem der vorhergehenden Ansprüche, **dadurch gekennzeichnet, dass** der Betätigungshebel (12) eine Hebelachse (17) aufweist, wobei der Betätigungshebel (12) um die Hebelachse (17) verschwenkbar ist und wobei die Hebelachse (17) rechtwinklig zur ersten Mittelachse (M4) und zur zweiten Mittelachse (M6) des zweiten Kanalabschnitts (6) verläuft.

6. Ablaufanordnung (1) nach Anspruch 5, **dadurch gekennzeichnet, dass** Hebelachse (17) in Einbaulage unterhalb der Abflussrohrmittelachse (M11) liegt.

7. Ablaufanordnung (1) nach Anspruch 5 oder 6, **dadurch gekennzeichnet, dass** die Hebelachse (17) in einer Lagerstelle (18) in einer Seitenwand (19) des Ablaufventilgehäuses (3) gelagert ist, wobei die Hebelachse (17) dem Ablaufventilgehäuse (3) hinausragt und wobei die Hebelachse (17), insbesondere endseitig, einen Hebelansatz (20) mit einer Anlenkstelle (21) aufweist, auf welche das Aktautorelement (13) einwirkt.

8. Ablaufanordnung (1) nach einem der vorhergehenden Ansprüche, **dadurch gekennzeichnet, dass** das Aktuatorelement (13) in einem Bauraum (B) liegt, welcher Bauraum (B) sich seitlich zum Abflussrohr (11) erstreckt.

9. Ablaufanordnung (1) nach Anspruch 7, **dadurch gekennzeichnet, dass** der Hebelansatz (20) in einem Bauraum (B) liegt, welcher Bauraum (B) sich seitlich zum Abflussrohr (11) erstreckt.

10. Ablaufanordnung (1) nach Anspruch 8 oder 9, **dadurch gekennzeichnet, dass** der Bauraum (B) seitlich durch die Aussenseite des Abflussrohrs (11) und durch eine in Einbaulage in der Vertikalen verlaufenden Vertikalebene (VE) begrenzt wird, wobei die Vertikalebene (VE) in einem Abstand (A) von maximal dem Aussendurchmesser des Abflussrohrs (11), insbesondere von maximal dem halben Aussendurchmesser, des Abflussrohrs beabstandet zur Mantelfläche des Abflussrohrs (11) steht;
und/oder dass der Bauraum nach unten hin durch eine untere Ebene (UE) begrenzt ist, wobei die untere Ebene (UE) sich rechtwinklig zur Vertikalebene (VE) und durch eine untere Mantellinie (UM), welche die Schnittlinie einer durch die Abflussrohrmittachse (M11) sich erstreckende und in der Vertikalen verlaufende Mittelebene (ME) mit der Rohraussenseite bildet, erstreckt.

11. Ablaufanordnung (1) nach einem der Ansprüche 8 bis 10, **dadurch gekennzeichnet, dass** der Bauraum nach oben hin durch eine obere Ebene (OE) begrenzt ist, wobei die obere Ebene (OE) sich rechtwinklig zur Vertikalebene (VE) und durch eine obere Mantellinie (OM), welche die Schnittlinie einer durch die Abflussrohrmittachse (M11) sich erstreckende und in der Vertikalen verlaufende Mittelebene (ME) mit der Rohraussenseite bildet, erstreckt

12. Ablaufanordnung (1) nach einem der vorhergehenden Ansprüche, **dadurch gekennzeichnet, dass** der Betätigungshebel (12) einen Hebelarm (22) aufweist, welcher auf den Ventilkörper (9) wirkt.

13. Ablaufanordnung (1) nach einem der vorhergehenden Ansprüche, **dadurch gekennzeichnet, dass** das Aktuatorelement (13) eine Betätigungsstange oder ein Seil ist.

14. Ablaufanordnung (1) nach einem der vorhergehenden Ansprüche, **dadurch gekennzeichnet, dass** das Abflussrohr (11) sich entlang einer Geraden ohne Krümmung erstreckt; und/oder dass sich dem Abflussrohr (11) gegenüber des zweiten Kanalabschnitts (6) ein Siphon anschliesst.

15. Ablaufanordnung (1) nach einem der vorhergehenden Ansprüche, **dadurch gekennzeichnet, dass** die Überlaufeinheit (23) in einem Bauraum (C) liegt, welcher Bauraum (C) sich seitlich zum Abflussrohr (11) nach oben hin erstreckt, wobei der Bauraum (C) in Einbaulage nach unten hin durch eine untere Ebene (UE) begrenzt ist, wobei die untere Ebene (UE) sich rechtwinklig zu einer durch die erste Mittelachse (M4) und die zweite Mittelachse (M6) des zweiten Kanalabschnitts (6) aufgespannte Mittelebene (ME) und durch eine untere Mantellinie (UM), welche die Schnittlinie einer durch die Abflussrohrmittachse (M11) sich erstreckende und in der Vertikalen verlaufende Vertikalebene (VE) mit der Rohraussenseite bildet, erstreckt.

16. Ablaufanordnung nach einem der vorhergehenden Ansprüche, **dadurch gekennzeichnet, dass** das Aktuatorelement (13) auf der einen Seite des Abflussrohrs (11) liegt und dass die beiden Verbindungsrohre (24, 26) sowie das Überlaufrohr (25) auf der anderen Seite des Abflussrohrs (11) liegen.

17. Ablaufanordnung (1) nach einem der Ansprüche 15 bis 17, **dadurch gekennzeichnet, dass** die Mündungsöffnungen (27, 28) bezüglich einer durch die erste Mittelachse (M4) und die zweite Mittelachse (M6) des zweiten Kanalabschnitts (6) aufgespannte Mittelebene (ME) gegenüber dem Aktuatorelement (13) liegen; und/oder dass die beiden Verbindungsrohre (24, 26) seitlich neben dem Abflussrohr (11) verlaufen.

## Claims

1. Drain arrangement (1) for connection to a sanitary item (2), comprising
a drain valve housing (3) which has a first channel section (4) with an inlet opening (5), has a second channel section (6) with an outlet opening (7), and has a valve seat (8) situated between the inlet opening (5) and the outlet opening (7),
a valve body (9) which is movable from the valve seat (8) from a closed position into an open position,
an actuating unit (10) by way of which the valve body (9) is movable, and
an outflow pipe (11) into which the second channel section (6) opens by way of the outlet opening (7) thereof,
wherein a first central axis (M4) extends centrally through the first channel section (4), and an outflow pipe central axis (M11) extends centrally through the outflow pipe (11), wherein the actuating unit (10) has an actuating lever (12), which acts on the valve body (9), and an actuator element (13) for actuating the actuating lever (12), , wherein the drain arrangement (1) furthermore comprises an overflow unit (23), which has a first connecting pipe (24), an overflow pipe (25) and a second connecting pipe (26),
wherein
the first connecting pipe (24) is led, from an upper mouth opening (27), out of the first channel section (4) from above the valve seat (8) and opens into the overflow pipe (25), which, in the installation position, extends upwards substantially counter to the plumb-line direction, and wherein the overflow pipe (25) opens, below the first connecting pipe (24), into the second connecting pipe (26), which opens, below the valve seat (8), into the first channel section (4), and/or the second channel section (6), via a lower mouth opening (28),
wherein the mouth openings (27, 28) are arranged at the drain valve housing (3) laterally with respect to the drain valve housing (3),
**characterized in that**
the actuator element (13), at least over a section, extends laterally alongside the outflow pipe (11),
that the outflow pipe central axis (M11) intersects the first central axis (M4), or the outflow pipe central axis (M11) is at a distance from the first central axis (M4), wherein the distance corresponds at most to half the diameter of the outlet opening, and
that also the outlet opening (7) is arranged at the drain valve housing (3) laterally with respect to the drain valve housing (3),
in such a way that, as seen in the installation position, the outflow pipe (11) and the connecting pipes (24, 26) extend substantially next to one another.

2. Drain arrangement (1) according to Claim 1, **characterized in that** the actuator element (13) is mounted in a bearing point (14) situated on the outside of the drain valve housing (3), wherein the bearing point (14) has a bearing opening (15) for the passing-through of the actuator element (13).

3. Drain arrangement (1) according to Claim 2, **characterized in that**, in the installation position, the bearing point (14) or the bearing opening (15) is situated at a height which is central with respect to the outflow pipe (11).

4. Drain arrangement (1) according to one of the preceding claims, **characterized in that** the actuator element (13) is situated spaced apart laterally at a distance (A) from the lateral surface (16) of the outflow pipe (11), wherein the distance (A) is less than the outer diameter of the outflow pipe (11), in particular less than half the outer diameter of the outflow pipe (11).

5. Drain arrangement (1) according to one of the preceding claims, **characterized in that** the actuating lever (12) has a lever axle (17), wherein the actuating lever (12) is pivotable around the lever axle (17), and wherein the lever axle (17) extends at right angles to the first central axis (M4) and to the second central axis (M6) of the second channel section (6).

6. Drain arrangement (1) according to Claim 5, **characterized in that**, in the installation position, the lever axle (17) is situated below the outflow pipe central axis (M11).

7. Drain arrangement (1) according to Claim 5 or 6, **characterized in that** the lever axle (17) is mounted in a bearing point (18) in a side wall (19) of the drain valve housing (3), wherein the lever axle (17) projects out of the drain valve housing (3), and wherein the lever axle (17) has, in particular at an end side, a lever projection (20) with an articulation point (21) on which the actuator element (13) acts.

8. Drain arrangement (1) according to one of the preceding claims, **characterized in that** the actuator element (13) is situated in a structural space (B), which structural space (B) extends laterally with respect to the outflow pipe (11).

9. Drain arrangement (1) according to Claim 7, **characterized in that** the lever projection (20) is situated in a structural space (B), which structural space (B) extends laterally with respect to the outflow pipe (11).

10. Drain arrangement (1) according to Claim 8 or 9, **characterized in that** the structural space (B) is bounded laterally by the outer side of the outflow pipe (11) and by a vertical plane (VE) which, in the installation position, extends vertically, wherein the vertical plane (VE) is spaced apart from the lateral surface of the outflow pipe (11) at a distance (A) of at most the outer diameter of the outflow pipe (11), in particular of at most half the outer diameter of the outflow pipe;
and/or **in that** the structural space is bounded downwardly by a lower plane (UE), wherein the lower plane (UE) extends at right angles to the vertical plane (VE) and extends through a lower lateral surface line (UM), which forms the line of intersection of a central plane (ME), extending through the outflow pipe central axis (M11) and vertically, with the pipe outer side.

11. Drain arrangement (1) according to one of Claims 8 to 10, **characterized in that** the structural space is bounded upwardly by an upper plane (OE), wherein the upper plane (OE) extends at right angles to the vertical plane (VE) and extends through an upper lateral surface line (OM), which forms the line of intersection of a central plane (ME), extending through the outflow pipe central axis (M11) and vertically, with the pipe outer side.

12. Drain arrangement (1) according to one of the preceding claims, **characterized in that** the actuating lever (12) has a lever arm (22) which acts on the valve body (9).

13. Drain arrangement (1) according to one of the preceding claims, **characterized in that** the actuator element (13) is an actuating rod or a cable.

14. Drain arrangement (1) according to one of the preceding claims, **characterized in that** the outflow pipe (11) extends along a straight line without curvature; and/or **in that** a siphon follows the outflow pipe (11) opposite the second channel section (6).

15. Drain arrangement (1) according to one of the preceding claims, **characterized in that** the overflow unit (23) is situated in a structural space (C), which structural space (C) extends laterally with respect to the outflow pipe (11) in the upward direction, wherein, in the installation position, the structural space (C) is bounded downwardly by a lower plane (UE), wherein the lower plane (UE) extends at right angles to a central plane (ME), which is spanned by the first central axis (M4) and the second central axis (M6) of the second channel section (6), and extends through a lower lateral surface line (UM), which forms the line of intersection of a vertical plane (VE), extending through the outflow pipe central axis (M11) and vertically, with the pipe outer side.

16. Drain arrangement (1) according to one of the preceding claims , **characterized in that** the actuator element (13) is situated on one side of the outflow pipe (11), and **in that** the two connecting pipes (24, 26) and also the overflow pipe (25) are situated on the other side of the outflow pipe (11).

17. Drain arrangement (1) according to one of Claims 15 to 17, **characterized in that** the mouth openings (27, 28) are, in relation to a central plane (ME) spanned by the first central axis (M4) and the second central axis (M6) of the second channel section (6), situated opposite the actuator element (13); and/or **in that** the two connecting pipes (24, 26) extend laterally alongside the outflow pipe (11).

## Revendications

1. Dispositif d'écoulement (1) pour le raccordement à un article sanitaire (2) comprenant
un boîtier de soupape d'écoulement (3) comprenant une première section de canal (4) avec une ouverture d'entrée (5), une deuxième section de canal (6) avec une ouverture de sortie (7) et un siège de soupape (8) situé entre l'ouverture d'entrée (5) et l'ouverture de sortie (7),
un corps de soupape (9) pouvant être déplacé du siège de soupape (8) d'une position de fermeture à une position d'ouverture,
une unité d'actionnement (10), avec laquelle le corps de soupape (9) peut être déplacé, et
un tuyau d'évacuation (11) dans lequel débouche la deuxième section de canal (6) avec son ouverture de sortie (7),
un premier axe central (M4) s'étendant au milieu de la première section de canal (4) et un axe central de tuyau d'évacuation (M11) s'étendant au milieu du tuyau d'évacuation (11),
l'unité d'actionnement (10) présentant un levier d'actionnement (12) agissant sur le corps de soupape (9) et un élément actionneur (13) pour l'actionnement du levier d'actionnement (12),
le dispositif d'écoulement (1) comprenant en outre une unité de trop-plein (23) comprenant un premier tuyau de raccordement (24), un tuyau de trop-plein (25) et un deuxième tuyau de raccordement (26),
le premier tuyau de raccordement (24) étant guidé hors d'une ouverture d'embouchure supérieure (27) depuis le dessus du siège de soupape (8) hors de la première section de canal (4) et dans le tuyau de trop-plein (25) qui, en position de montage, s'étend vers le haut essentiellement dans le sens opposé à la direction du fil à plomb, et le tuyau de trop-plein (25) débouchant en dessous du premier tuyau de raccordement (24) dans le deuxième tuyau de raccordement (26) qui débouche en dessous du siège de soupape (8) dans la première section de canal (4) et/ou dans la deuxième section de canal (6) par une ouverture d'embouchure inférieure (28),
les ouvertures d'embouchure (27, 28) étant disposées latéralement par rapport au boîtier de soupape d'écoulement (3) sur le boîtier de soupape d'écoulement (3),
**caractérisé**
**en ce que** l'élément actionneur (13) s'étend au moins par sections latéralement à côté du tuyau d'évacuation (11),
**en ce que** l'axe central du tuyau d'évacuation (M11) intersecte le premier axe central (M4) ou que l'axe central du tuyau d'évacuation (M11) est à une distance du premier axe central (M4), la distance correspondant au maximum à la moitié du diamètre de l'ouverture de sortie, et
**en ce que** l'ouverture de sortie est également disposée latéralement par rapport au boîtier de soupape d'écoulement (3) sur le boîtier de soupape d'écoulement (3), de telle sorte que le tuyau d'évacuation (11) et les tuyaux de raccordement (24, 25) s'étendent sensiblement côte à côte, vu en position de montage.

2. Dispositif d'écoulement (1) selon la revendication 1, **caractérisé en ce que** l'élément actionneur (13) est logé dans un point d'appui (14) situé à l'extérieur sur le boîtier de soupape d'écoulement (3), le point d'appui (14) présentant une ouverture d'appui (15) pour le passage de l'élément actionneur (13).

3. Dispositif d'écoulement (1) selon la revendication 2, **caractérisé en ce que** le point d'appui (14) ou l'ouverture d'appui (15) se trouve, en position de montage, à une position en hauteur centrée par rapport au tuyau d'évacuation (11).

4. Dispositif d'écoulement (1) selon l'une quelconque des revendications précédentes, **caractérisé en ce que** l'élément actionneur (13) est situé à une distance (A) latéralement espacée de la surface d'enveloppe (16) du tuyau d'évacuation (11), la distance (A) étant inférieure au diamètre extérieur du tuyau d'évacuation (11), en particulier inférieure à la moitié du diamètre extérieur du tuyau d'évacuation (11).

5. Dispositif d'écoulement (1) selon l'une quelconque des revendications précédentes, **caractérisé en ce que** le levier d'actionnement (12) présente un axe de levier (17), le levier d'actionnement (12) pouvant pivoter autour de l'axe de levier (17) et l'axe de levier (17) s'étendant perpendiculairement au premier axe central (M4) et au deuxième axe central (M6) de la deuxième section de canal (6).

6. Dispositif d'écoulement (1) selon la revendication 5, **caractérisé en ce que** l'axe du levier (17) se trouve en position de montage en dessous de l'axe central du tuyau d'évacuation (M11).

7. Dispositif d'écoulement (1) selon la revendication 5 ou 6, **caractérisé en ce que** l'axe de levier (17) est logé dans un point d'appui (18) dans une paroi latérale (19) du boîtier de soupape d'écoulement (3), l'axe de levier (17) dépassant du boîtier de soupape d'écoulement (3) et l'axe de levier (17) présentant, en particulier du côté de l'extrémité, un appendice de levier (20) avec un point d'articulation (21) sur lequel agit l'élément actionneur (13).

8. Dispositif d'écoulement (1) selon l'une quelconque des revendications précédentes, **caractérisé en ce que** l'élément actionneur (13) est situé dans un espace de montage (B), lequel espace de montage (B) s'étend latéralement par rapport au tuyau d'évacuation (11).

9. Dispositif d'écoulement (1) selon la revendication 7, **caractérisé en ce que** l'appendice de levier (20) est situé dans un espace de montage (B), lequel espace de montage (B) s'étend latéralement par rapport au tuyau d'évacuation (11).

10. Dispositif d'écoulement (1) selon la revendication 8 ou 9, **caractérisé en ce que** l'espace de montage (B) est délimité latéralement par le côté extérieur du tuyau d'évacuation (11) et par un plan vertical (VE) s'étendant dans la verticale en position de montage, le plan vertical (VE) se trouvant à une distance (A) correspondant au diamètre extérieur du tuyau d'évacuation (11) au maximum, en particulier à la moitié du diamètre extérieur du tuyau d'évacuation au maximum, de la surface d'enveloppe du tuyau d'évacuation (11) ;
et/ou **en ce que** l'espace de montage est limité vers le bas par un plan inférieur (UE), le plan inférieur (UE) s'étendant perpendiculairement au plan vertical (VE) et par une génératrice inférieure (UM) qui forme la ligne d'intersection d'un plan central (ME) s'étendant à travers l'axe central du tuyau d'évacuation (M11) et s'étendant dans la verticale avec le côté extérieur du tuyau.

11. Dispositif d'écoulement (1) selon l'une quelconque des revendications 8 à 10, **caractérisé en ce que** l'espace de montage est délimité vers le haut par un plan supérieur (OE), ledit plan supérieur (OE) s'étendant perpendiculairement au plan vertical (VE) et par une génératrice supérieure (OM) qui constitue l'intersection d'un plan central (ME) passant par l'axe central du tuyau d'évacuation (M11) et s'étendant dans le sens vertical avec le côté extérieur du tuyau

12. Dispositif d'écoulement (1) selon l'une quelconque des revendications précédentes, **caractérisé en ce que** le levier d'actionnement (12) comporte un bras de levier (22) qui agit sur le corps de soupape (9).

13. Dispositif d'écoulement (1) selon l'une quelconque des revendications précédentes, **caractérisé en ce que** l'élément actionneur (13) est une tige d'actionnement ou un câble.

14. Dispositif d'écoulement (1) selon l'une des revendications précédentes, **caractérisé en ce que** le tuyau d'évacuation (11) s'étend le long d'une ligne droite sans courbure ; et/ou **en ce qu'**un siphon est raccordé au tuyau d'évacuation (11) en face de la deuxième section de canal (6).

15. Dispositif d'écoulement (1) selon l'une quelconque des revendications précédentes, **caractérisé en ce que** l'unité de trop-plein (23) est située dans un espace de montage (C), lequel espace de montage (C) s'étend latéralement vers le haut par rapport au tuyau d'évacuation (11), l'espace de montage (C) étant limité vers le bas par un plan inférieur (UE) en position de montage, le plan inférieur (UE) s'étendant perpendiculairement à un plan central (ME) défini par le premier axe central (M4) et le deuxième axe central (M6) de la deuxième section de canal (6) et par une génératrice inférieure (UM) qui forme la ligne d'intersection d'un plan vertical (VE) passant par l'axe central du tuyau d'évacuation (M11) et s'étendant dans la verticale avec le côté extérieur du tuyau.

16. Dispositif d'écoulement selon l'une quelconque des revendications précédentes, **caractérisé en ce que** l'élément actionneur (13) est situé d'un côté du tuyau d'évacuation (11) et **en ce que** les deux tuyaux de raccordement (24, 26) ainsi que le tuyau de trop-plein (25) sont situés de l'autre côté du tuyau d'évacuation (11).

17. Dispositif d'écoulement (1) selon l'une quelconque des revendications 15 à 17, **caractérisé en ce que** les ouvertures d'embouchure (27, 28) sont situés à l'opposé de l'élément actionneur (13) par rapport à un plan central (ME) défini par le premier axe central (M4) et le deuxième axe central (M6) de la deuxième section de canal (6) ; et/ou **en ce que** les deux tuyaux de raccordement (24, 26) s'étendent latéralement à côté du tuyau d'évacuation (11).
